# EUROPÄISCHE PATENTSCHRIFT

(11) **EP 1 424 441 B1**
(45) Veröffentlichungstag und Bekanntmachung des Hinweises auf die Patenterteilung: **22.08.2007**
(21) Anmeldenummer: 02026549.2
(22) Anmeldetag: 28.11.2002
(51) Int. Cl.: D21G 9/00

(54) **Verfahren und Vorrichtung zum Überführen einer Papierbahn**
Process and apparatus for threading a paper web
Procédé et dispositif pour enfiler une bande de papier

(43) Veröffentlichungstag der Anmeldung: 02.06.2004
(73) Patentinhaber: Voith Patent GmbH, 89522 Heidenheim (DE)
(72) Erfinder: Broom, Allan, 47803 Krefeld (DE)

(56) Entgegenhaltungen:
- DE-A- 10 031 644
- DE-A- 10 045 141
- DE-A- 19 962 731
- US-A- 5 413 017

## Beschreibung

Die Erfindung betrifft ein Verfahren und eine Vorrichtung zum Überführen eines Einfädelstreifens, der Teil einer laufenden Papierbahn ist. Ein solches Verfahren und die dazugehörende Vorrichtung sind in der DE-A-101 15 618 beschrieben. Der Streifen wird dabei von einer bahnabgebenden Bahnführungsfläche an eine Bahnfördervorrichtung übergeben, wobei man den Randstreifen der Bahn mittels wenigstens eines Hochenergie-Luftstrahls von der Bahnführungsfläche ablöst und hierdurch gleichzeitig quer durchtrennt, so dass der Einfädelstreifen mit seinem neu gebildeten Anfang mittels der Bahnfördervorrichtung erfasst und zur nächsten Baueinheit einer der Herstellung und/oder Behandlung der Bahn dienenden Maschine, insbesondere Papiermaschine, weitergeleitet wird.

Mit einem solchen Verfahren und der dazugehörenden Vorrichtung ist nicht nur das Ablösen des Streifens von der bahnabgebenden Bahnführungsfläche, sondern gleichzeitig auch das Quer-Durchtrennen möglich. Die dazu verwendeten Randdüsen arbeiten auf pneumatischem Wege mit Hochenergie-Luftstrahlen.

Das genannte Verfahren und die Vorrichtung sind bereits geeignet für höhere Arbeits- bzw. Bahngeschwindigkeiten und für Papierbahnen mit geringer flächenbezogener Masse (FbM).

Der Vollständigkeit halber soll in diesem Zusammenhang auf die Broschüre "Double-Tail-Elimination" (Vermeiden von Doppelbändeln) der FIBRON Machine Corporation, New Westminster B.C., Canada verwiesen werden.

Aus der DE-A-19962731 ist eine Bahnfördereinrichtung bekannt. Diese Einrichtung weist eine Trenneinrichtung mit einem feststehenden Messer auf. Die Trenneinrichtung ist an einer Einlaufvorrichtung befestigt und lässt sich nur mit dieser gemeinsam bewegen.

Der vorliegenden Erfindung liegt die Aufgabe zugrunde, ein Verfahren und eine Vorrichtung anzugeben mit dem bei hohen Arbeitsgeschwindigkeiten auch Papiere von höherer flächenbezogener Masse (FbM), wie z. B. Verpackungspapiere oder Karton überführt werden können.

Die Aufgabe wird erfindungsgemäß von einem Verfahren gemäß Anspruch 1 und einer Vorrichtung gemäß Anspruch 3 gelöst.

Erfindungsgemäß ist als mechanische Abtrenneinrichtung ein erstes und ein zweites rotierendes Messer vorgesehen. Beide Messer sind Rundmesser, die mit einem Antrieb versehen sind.

Durch das Vorsehen einer zusätzlichen mechanischen Abtrenneinrichtung in Kombination mit den in der DE-A-101 15 618 beschriebenen pneumatisch arbeitenden Hochenergie-Randdüsen wird erstmalig sicher gestellt, dass auch dickere Papierbahnen (also Papiere mit höherer FbM) bzw. deren Einfädelstreifen sauber und schnell quer durchtrennt werden können. Das ist um so bedeutsamer, da bei den heutigen Maschinen zur Herstellung von Verpackungspapieren und von Karton, ähnlich wie bei der Herstellung von graphischen Papieren, relativ hohe Bahngeschwindigkeiten gefordert werden.

Bisher war das Überführen relativ dicker Bahnen von einer Maschinensektion zur nächsten auch deshalb sehr problematisch, weil die verwendeten Trenneinrichtungen manchmal zu einem Papierstau führten. Das Entfernen von gestautem Papier erfolgte dabei von Hand, was widerum mit der Gefahr von Verletzungen verbunden war.

Nunmehr ist es mit der erfinderischen Lösung gelungen, auch bei hohen Bahngeschwindigkeiten Papier mit hoher flächenbezogener Masse derart zu überführen, dass Papierstau und Verletzungsgefahr so gut wie ausgeschlossen sind.

Die erfindungsgemäße Vorrichtung funktioniert dabei so, dass mittels der Randdüsen unter kurzzeitigem Hochdruck der Einfädelstreifen von der bahnabgebenden Fläche - beispielsweise dem letzten Trockenzylinder - gelöst , gleichzeitig vorgeschnitten bzw. perforiert wird und mittels der erfindungsgemäß "versteckt" angeordneten und in entsprechende Position gebrachter mechanischen Abtrenneinrichtung die Bahn bzw. der Bändel endgültig quer durchtrennt wird.

Eine derartige mechanische Abtrenneinrichtung ist bekannt aus der EP-B-0554339, bei der in einer Ebene angeordnete und angetriebene, gegenläufig rotierende Messer vorgesehen sind.

Beim praktischen Einsatz dieser Trenneinrichtung kam es allerdings manchmal zu den oben dargelegten Papierstaus mit den angegebenen negativen Folgen. Mit der erfindungsgemäßen "versteckten" Anordnung der Trenneinrichtung wird dies, wie oben schon dargelegt, verhindert, zumindest aber weitgehend vermindert.

Ein weiterer Vorteil der Erfindung besteht auch darin, dass mit ein und derselben erfindungsgemäßen Vorrichtung sowohl Papier mit niedrigem, als auch hohem Flächengewicht überführbar ist.

Je nachdem welche Papiersorte in der Papiermaschine herzustellen und/oder zu behandeln ist, wird über die Zuschaltung der mechanischen Trenneinrichtung entschieden.

Auch eine bereits installierte Vorrichtung mit pneumatisch wirkenden Randdüsen kann auf einfache Weise mit der versteckten mechanischen Trenneinrichtung nachgerüstet werden.

Eine weitere zweckmäßige Ausführung der Erfindung besteht in der Vorsehung einer weiteren Blaseinrichtung. Eine solche Blaseinrichtung ist in der DE-A-100 31 644 beschrieben. Mit dieser zusätzlichen Blaseinrichtung kann eine sogenannte Doppel-Tail-Bildung des Einfädelstreifens bzw*.* Bahnanfanges im Bereich der bahnabgebenden Bahnführungsfläche und der Bahnfördervorrichtung besser und schneller als bisher wieder aufgelöst werden.

Diese Maßnahme ist sehr wichtig, weil so ein Doppel-Tail im weiteren Verlauf der Maschine sehr unkontrolliert umherflattern, sich stauen und zu Abrissen und damit zu Produktionausfällen führen kann.

Von der weiteren Blaseinrichtung geht ein solcher Luftstrahl aus, dessen Geschwindigkeit vorübergehend größer als die Geschwindigkeit des zu überführenden Einfädelstreifens bzw. der ganzen Bahn (bei geringerer Bahnbreite) ist.

Der genannte Luftstrahl bläst dabei in Richtung einer sich ungewollt gebildeten oder gerade bildenden taschenartigen Umklappung (Doppel-Tail) des Einfädelstreifens bei der beginnenden Überführung. Infolge dieser Strahlwirkung löst sich der Doppel-Tail wieder auf, so dass der Einfädelstreifen wird wieder gestreckt weiterlaufen kann und eine kontrollierte Bahnüberführung möglich ist.

Vorteilhafterweise ist die Geschwindigkeit des Luftstrahles zumindest vorübergehend größer als das 1,2 bis 3-fache der Geschwindigkeit des Einfädelstreifen. Der Luftstrahl wird beim Überführvorgang dabei impulsartig aktiviert, wozu dieselbe Druckluftquelle, die für die Randdüsen vorgesehen ist, aber auch eine gesonderte Quelle verwendbar ist.

Weitere zweckmäßige Ausgestaltungen ergeben sich aus den Unteransprüchen.

Insgesamt ergibt sich mit der erfindungsgemäßen Vorrichtung eine kompakte Einrichtung, die sich gleichermaßen gut für graphische Papiere als auch für Verpackungspapiere bzw. Karton einsetzen lässt.

Nachfolgend soll die Erfindung anhand eines Ausführungsbeispiels näher erläutert werden:

Es zeigen:
- **Fig 1:**: die erfindungsgemäße Streifen-Überführvorrichtung im Abgabebereich in schematischer Darstellung.
- **Fig 2:**: die Draufsicht auf die erfindungsgemäße Vorrichtung

Zur Vereinfachung werden für gleiche Bauteile in den Figuren auch gleiche Bezugszeichen verwendet.

Aus der **Figur 1** ist eine bahnabgebende Fläche 1a, z. B. vom letzten Trockenzylinder 1 einer Papiermaschine entnehmbar, von dem eine laufende Kartonbahn bzw. ein von ihr längs abgetrennter Einfädelstreifen (Bändel) 2 einer breiten Kartonbahn von ca. 200 g/m² FbM zu einem nächsten - nicht dargestellten Behandlungsschritt 7 überführt wird.

Dem Zylinder 1 ist eine Baugruppe 10 , eine Bahnfördervorrichtung, zugeordnet, die im gewählten Beispiel drei aus einem Rechteck-Hohlprofil ausgebildete Hochdruckkammern 15 a, b, c, eine Führungsplatte 17 für den zu überführenden Streifen 2a (bzw. Bahn), eine Niederdruckkammer 18, sowie die Kammer 18 begrenzende Wände 19,20 umfasst.

Entweder zweigen aus der oberen Kammer 15 a - der Breite der Bahn bzw. dem Streifen zugeordnete - Randdüsen 21 ab, oder die Randdüsen 21 werden, wie in **Figur 1** dargestellt, über eine Hochdruckleitung 30 beaufschlagt. Die Randdüsen sind in **Figur 1** als c-förmiges Rohrstück dargestellt und lösen mit ihrem kurzzeitigen Hoch-Impuls-Druckluftstrahl von 7 bis 10 bar, vorzugsweise 5 bar, den Streifen vom Zylinder 1. je nachdem wie hoch die flächenbezogene Masse (FbM) des Papieres ist, erfolgt dabei auch gleichzeitig zumindest eine Perforierung oder Vortrennung des Streifens in Querrichtung.

Zwischen zwei untere Hochdruckkammern 15 b und 15 c ist eine mechanisch wirkende Abtrenneinrichtung 40 angeordnet. Durch diese versteckte und geschützte Anordnung wird das Bedienpersonal der Papiermaschine vor Unfällen, die sich auf Grund der vorhandenen Messer ergeben können, geschützt. Diese Abtrenneinrichtung 40 ist wie der Doppelpfeil in **Fig.1** zeigt, verschiebbar von einer Warte - in eine Arbeitsposition bzw. für die wahlweise Durchtrennung ausgebildet. Die Abtrenneinrichtung 40 besteht aus zwei im wesentlichen horizontal in einer Ebene ausgerichteten Rundmessern 41 und 42 mit Schneidkanten 43, wie in **Fig 2** dargestellt ist.

Die Messer sind so angeordnet, dass sie gegenläufig rotieren und dabei einander überlappende Kreise beschreiben. Die Messer 41 und 42 sind jeweils mit einem eigenen, nicht näher in den Figuren dargestellten aber an sich bekannten, Antrieb 45 versehen. Der vom Trockenzylinder 1 ankommende, von den beiden Randdüsen 21 abgelöste und gegebenfalls je nach FbM der Bahn zumindest vorgeschnittene Streifen 2 wird dadurch endgültig sauber und schnell quer durchgetrennt.

Es soll erwähnt sein, dass als Antriebsmotoren sich sowohl Elektromotoren mit hoher Drehzahl, als auch luftgesteuerte Motoren eignen.

Da die Kammer 15b eine nach oben gerichtete Blasöffnung 51 sowie eine gerundete, nach oben gerichtete Führungswand 55 aufweist, wird unter Wirkung des bekannten Coanda-Effektes im Bereich der Wand 55 ein Unterdruck erzeugt, der den neuen Anfang des Bändels 2a der besagten Führungsplatte 17 zuführt und von wo aus der Bändel weitertransportiert wird zum (nicht dargestellten) Übernahmebereich einer folgenden Maschinensektion 7.

Sehr vorteilhaft ist es auch, wenn dazu eine weitere, sogenannte Coanda-Düse 57, die in etwa wie Düse 51 gestaltet ist, innerhalb der Führungsplatte 17 angeordnet wird.

Hierdurch wird der Streifen bzw. eine schmale gesamte Bahn, flach und ohne zu flattern, überführt.

Oftmals bildet sich bei den heutigen schnelllaufenden Maschinen (zumeist über 2000m/min) ein sogenannter und unerwünschter Doppel-Tail 2c.

Dies ist ein taschenartig umgeklappter Anfang des Streifens (bzw.Bahn).

Die Auflösung des Doppel-Tails bzw. seine flache Weiterführung wird mit einer zusätzlich angeordneten Blasluftdüse 50 erreicht. Die Blasluft ist deshalb direkt in die Tasche 2c gerichtet.

Die Blasgeschwindigkeit ist während des Überführvorganges ungefähr 1,2 bis 3 mal so hoch, wie die Bahngeschwindigkeit. Als Druckluftquelle ist ebenfalls die Leitung 30 nutzbar oder aber es ist eine zusätzliche, nicht in den Figuren dargestellte Druckluftleitung vorhanden.

Er soll noch erwähnt sein, dass weitere Blasöffnungen 51' in den Kammern 15a-c und in der Kammer 18 vorhanden sind, um einerseits das Überführen des Streifens 2a über Stufen 60 sowie eine gekrümmte Leitfläche 49 und andererseits den abgetrennten Teil 2b entlang der Wand 20 einwandfrei nach unten in den Pulper P zu leiten.

## Patentansprüche

1. Verfahren zum Überführen eines Einfädelstreifens, der Teil einer laufenden Papier-oder Kartonbahn von hoher flächenbezogener Masse, wie Verpackungspapier oder Karton ist, von einer bahnabgebenden Bahnführungsfläche (1a) über eine Bahnfördervorrichtung (10) zur nächsten Baueinheit (7) einer Maschine zur Herstellung und/oder Behandlung der laufenden Papier- oder Kartonbahn, wobei der Einfädelstreifen (2) mittels wenigstens eines kurzzeitigen Hochenergie-Luftstrahls von der Bahnführungsfläche (1a) abgelöst und vorgeschnitten wird und mit einer zusätzlichen mechanischen Abtrenneinrichtung (40) vollständig durchtrennt wird, wobei als mechanische Abtrenneinrichtung (40) ein erstes und ein zweites, jeweils mit einem Antrieb versehenes, rotierendes Messer (41, 42) verwendet wird, welches von einer Warteposition in eine Arbeitsposition verschoben wird und man den mechanischen Abtrennvorgang mit der Abtrenneinrichtung (40) zeitlich auf den Arbeitsvorgang des Hochenergie-Luftstrahles derart abstimmt, so dass der mechanische Abtrennvorgang unmittelbar nach Beginn des Arbeitsvorganges des Hochenergie-Luftstrahles erfolgt.

2. Verfahren nach Anspruch 1,
**dadurch gekennzeichnet, dass**
mittels einer zusätzlichen Blaseinrichtung (50) die Bildung eines taschenartig umgeschlagenen neuen Bändelanfanges nach der Abtrennung vermieden wird.

3. Vorrichtung zum Überführen eines laufenden Einfädelstreifens, der Teil einer laufenden Papier-oder Kartonbahn von hoher flächenbezogener Masse, wie Verpackungspapier oder Karton ist, von einer bahnabgebenden Bahnführungsfläche (1a) an eine Bahnfördervorrichtung (10), insbesondere in einer Maschine zur Herstellung oder Veredelung einer Papierbahn, aufweisend folgende Merkmale:
a) an wenigstens einem der Ränder des Einfädelstreifens (2) ist wenigstens eine Randdüse (21) zum Ablösen des Einfädelstreifens von der Bahnführungsfläche (1a) vorgesehen;
b) die wenigstens eine Randdüse (21) übt zusätzlich die Funktion einer Trenneinrichtung zum Vorschneiden bzw. Perforieren des Einfädelstreifens (2) aus, wobei sie derart ausgebildet ist, dass sie kurzzeitig einen Hochenergie-Luftstrahl ausstößt zwischen die bahnabgebende Bahnführungsfläche (1a) und den Einfädelstreifen (2);
c) es ist eine zusätzliche mechanische Abtrenneinrichtung (40) zur vollständigen Querabtrennung des Einfädelstreifens (2) vorhanden, wobei die mechanische Abtrenneinrichtung (40) ein erstes und ein zweites jeweils mit einem Antrieb versehenes, rotierendes Messer (41, 42) aufweist, die aus einer Warteposition in eine Arbeitsposition verschiebbar ist.

4. Vorrichtung nach Anspruch 3,
**dadurch gekennzeichnet, dass**
die mechanische Abtrenneinrichtung (40) Teil der Bahnfördervorrichtung (10) ist und in bzw. mit dieser relativ zur bahnführenden Fläche (1a) bewegbar ist.

5. Vorrichtung nach Anspruch 3 oder 4,
**dadurch gekennzeichnet, dass**
die mechanische Abtrenneinrichtung (40) unterhalb einer Führungsplatte (17), zwischen zwei übereinander angeordneten Hockdruckkammern (15 b,15 c) versteckt angeordnet ist und wobei die obere der beiden Hochdruckkammern (15 b) eine Blasöffnung (51) aufweist, die den zu überführenden Streifen (2a) in Richtung der Führungsplatte (17) lenkt.

6. Vorrichtung nach Anspruch 3,
**dadurch gekennzeichnet, dass**
die Messer (41, 42) am Umfang jeweils mehrere voneinander beabstandete Schneidkanten (43) aufweisen.

7. Vorrichtung nach Anspruch 3 und 6,
**dadurch gekennzeichnet, dass**
die Messer (41, 42) so angebracht sind, dass sie während ihrer gegenläufigen Rotation einander überlappende Kreise beschreiben.

8. Vorrichtung nach Anspruch 3 bis 7,
**dadurch gekennzeichnet, dass**
die Messer (41, 42) in geringem Abstand zueinander und in einer Ebene angebracht sind.

9. Vorrichtung nach Anspruch 3,
**dadurch gekennzeichnet, dass**
eine zusätzliche Blaseinrichtung (50) zur Auflösung eines gebildeten, taschenartigen umgeschlagenen Anfanges (2c) des Einfädelstreifens (2) vorgesehen ist.

10. Vorrichtung nach Anspruch 9,
**dadurch gekennzeichnet, dass**
die Blaseinrichtung (50) einen solchen Luftstrahl in Richtung des taschenartigen Umschlages (2c) des Einfädel-Streifens (2) abgibt, der zumindest vorübergehend größer als die Geschwindigkeit des abgetrennten Streifens (2b) ist.

11. Vorrichtung nach Anspruch 10.
**dadurch gekennzeichnet, dass**
die Geschwindigkeit des Luftstrahles (51) zumindest vorübergehend größer als das 1,2 bis 3 - fache der Streifengeschwindigkeit ist.

## Claims

1. Method of transferring an insertion tail (2), which is part of a continuous paper web or cardboard web of high grammage, such as packaging paper or cardboard, from a web-discharging web-guiding surface (1a), via a web conveying apparatus (10), to the next structural unit (7) of a machine for producing and/or handling the continuous paper web or cardboard web, the insertion tail (2) being detached from the web-guiding surface (1a) and cut on a preliminary basis by means of at least one brief high-energy air jet and being completely severed by an additional mechanical severing arrangement (40), it being the case that the mechanical severing arrangement (40) used is in the form of a first and a second rotating blade (41, 42), which are each provided with a drive and are displaced from a standby position into an operating position, and the mechanical severing operation using the severing arrangement (40) is coordinated in time with the operation of the high-energy air jet such that the mechanical severing operation takes place immediately following commencement of the operation of the high-energy air jet.

2. Method according to Claim 1, **characterized in that** the situation where a new tail starts folds over in a pocket-like manner following the severing operation is avoided by means of an additional blowing arrangement (50).

3. Apparatus for transferring a continuous insertion tail (2), which is part of a continuous paper web or cardboard web of high grammage, such as packaging paper or cardboard, from a web-discharging web-guiding surface (1a) to a web conveying apparatus (10), in particular in a machine for producing or processing a paper web, the apparatus having the following features:
a) at least one border nozzle (21) for detaching the insertion tail (2) from the web-guiding surface (1a) is provided on at least one of the borders of the insertion tail;
b) the at least one border nozzle (21) additionally performs the function of a severing arrangement for cutting the insertion tail (2) on a preliminary basis or perforating the same, it being designed such that it briefly expels a high-energy air jet between the web-discharging web-guiding surface (1a) and the insertion tail (2);
c) an additional mechanical severing arrangement (40) is provided for completely severing the insertion tail (2) transversely, the mechanical severing arrangement (40) having a first and a second rotating blade (41, 42), which are each provided with a drive and can be displaced from a standby position into an operating position.

4. Apparatus according to Claim 3, **characterized in that** the mechanical severing arrangement (40) is part of the web conveying apparatus (10) and can be moved in the latter, or with the latter, relative to the web-guiding surface (1a).

5. Apparatus according to Claim 3 or 4, **characterized in that** the mechanical severing arrangement (40) is arranged in a concealed manner beneath a guide plate (17), between two high-pressure chambers (15b, 15c) arranged one above the other, the top high-pressure chamber (15b) having a blowing opening (51) which directs the tail (2a) which is to be transferred in the direction of the guide plate (17).

6. Apparatus according to Claim 3, **characterized in that** the blades (41, 42) each have a plurality of spaced-apart cutting edges (43) on the circumference.

7. Apparatus according to Claim 3 and 6, **characterized in that** the blades (41, 42) are fitted such that they describe mutually overlapping circles as they rotate in opposite directions to one another.

8. Apparatus according to Claim 3 to 7, **characterized in that** the blades (41, 42) are fitted at a small distance apart from one another in one plane.

9. Apparatus according to Claim 3, **characterized in that** an additional blowing arrangement (50) is provided for eliminating a pocket-like folded-over start (2c) of the insertion tail (2) which has formed.

10. Apparatus according to Claim 9, **characterized in that** the blowing arrangement (50) emits an air jet in the direction of the pocket-like folded-over section (2c) of the insertion tail (2) which is at least temporarily greater than the speed of the severed tail (2b).

11. Apparatus according to Claim 10, **characterized in that** the speed of the air jet (51) is at least temporarily greater than 1.2 to 3 times the tail speed.

## Revendications

1. Procédé pour transférer un ruban d'enfilage qui fait partie d'une bande de papier ou de carton en mouvement de grande masse surfacique, comme du papier d'emballage ou du carton, d'une surface de guidage de bande (1a) distribuant la bande, par le biais d'un dispositif de transport de bande (10) jusqu'à l'unité suivante (7) d'une machine de fabrication et/ou de traitement de la bande de papier ou de carton en mouvement, le ruban d'enfilage (2) étant détaché de la surface de guidage de bande (1a) et présectionné au moyen d'au moins un bref jet d'air de grande énergie et étant complètement séparé avec un dispositif de séparation mécanique (40) supplémentaire, le dispositif de séparation mécanique (40) utilisé étant une première et une deuxième lames rotatives (41, 42) pourvues chacune d'un entraînement, qui sont déplacées d'une position d'attente dans une position de travail, l'opération de séparation mécanique avec le dispositif de séparation (40) étant ajustée dans le temps à l'activation du jet d'air de grande énergie, de telle sorte que l'opération de séparation mécanique s'effectue immédiatement après le début de l'activation du jet d'air de grande énergie.

2. Procédé selon la revendication 1,
**caractérisé en ce que**
l'on évite la formation d'un nouveau début de ruban retourné en forme de poche après la séparation en utilisant un dispositif de soufflage supplémentaire (50).

3. Dispositif pour transférer un ruban d'enfilage en mouvement, qui fait partie d'une bande de papier ou de carton en mouvement de grande masse surfacique, comme du papier d'emballage ou du carton, d'une surface de guidage de bande (1a) distribuant la bande à un dispositif de transport de bande (10), notamment dans une machine de fabrication ou de traitement d'une bande de papier, présentant les caractéristiques suivantes :
a) au moins une buse de bord (21) est prévue sur au moins l'un des bords du ruban à enfiler (2) pour décoller le ruban à enfiler de la surface de guidage de bande (1a) ;
b) l'au moins une buse de bord (21) exerce en outre la fonction d'un dispositif de séparation pour présectionner ou perforer le ruban d'enfilage (2), et est configurée de telle sorte qu'elle éjecte brièvement un jet d'air de grande énergie entre la surface de guidage de bande (1a) distribuant la bande et le ruban d'enfilage (2) ;
c) il est prévu un dispositif de séparation mécanique supplémentaire (40) pour la séparation transversale complète du ruban d'enfilage (2), le dispositif de séparation mécanique (40) présentant une première et une deuxième lames rotatives (41, 42) pourvue chacune d'un entraînement, qui peut être déplacée d'une position d'attente dans une position de travail.

4. Dispositif selon la revendication 3,
**caractérisé en ce que**
le dispositif de séparation mécanique (40) fait partie du dispositif de transport de bande (10) et peut être déplacé dans ou avec celui-ci par rapport à la surface de guidage de bande (1a).

5. Dispositif selon la revendication 3 ou 4,
**caractérisé en ce que**
le dispositif de séparation mécanique (40) est dissimulé sous une plaque de guidage (17), entre deux chambres haute pression (15b, 15c) disposées l'une au-dessus de l'autre, la chambre haute pression supérieure (15b) des deux chambres haute pression présentant une ouverture de soufflage (51) qui dévie le ruban à transférer (2a) dans la direction de la plaque de guidage (17).

6. Dispositif selon la revendication 3,
**caractérisé en ce que**
les lames (41, 42) présentent sur leur périphérie à chaque fois plusieurs arêtes de coupe (43) espacées les unes des autres.

7. Dispositif selon les revendications 3 et 6,
**caractérisé en ce que**
les lames (41, 42) sont montées de telle sorte qu'elles décrivent des cercles se chevauchant l'un l'autre pendant leur rotation en sens inverse.

8. Dispositif selon l'une quelconque des revendications 3 à 7,
**caractérisé en ce que**
les lames (41, 42) sont montées à faible distance l'une de l'autre dans un plan.

9. Dispositif selon la revendication 3,
**caractérisé en ce que**
l'on prévoit un dispositif de soufflage supplémentaire (50) pour décoller un début (2c) du ruban d'enfilage (2) formé et retourné en forme de poche.

10. Dispositif selon la revendication 9,
**caractérisé en ce que**
le dispositif de soufflage (50) émet un jet d'air dans la direction du retournement en forme de poche (2c) du ruban d'enfilage (2), qui est au moins temporairement plus important que la vitesse du ruban séparé (2b).

11. Dispositif selon la revendication 10,
**caractérisé en ce que**
la vitesse du jet d'air (51) est au moins temporairement plus importante que la vitesse du ruban, d'un facteur 1,2 à 3.
